# DEMANDE DE BREVET EUROPEEN

(11) **EP 0 802 144 A1**
(43) Date de publication de la demande: **22.10.1997**
(21) Numéro de dépôt: 97400865.8
(22) Date de dépôt: 17.04.1997
(51) Int. Cl.: B66C 1/02

(54) **Dispositif pour saisir et manipuler des charges**

(30) Priorité: 19.04.1996 FR 9604930
(71) Demandeur: Société d'Application De Procédés Electroniques et Mécaniques SAPELEM, 49070 Beaucouzé (FR)
(72) Inventeur: Denoel, Pascal, 94550 Chevilly Larue (FR)
(74) Mandataire: Dawidowicz, Armand

(57) **Abrégé**

L'invention concerne un dispositif pour saisir et manipuler des charges du type comprenant des organes de préhension portés par un châssis (1) manipulable par un engin de levage.

Ce dispositif est caractérisé en ce que le châssis (1) est équipé d'au moins deux bras (2) portant respectivement au moins un organe de préhension (3), ces bras (2) étant montés chacun à pivotement (4) sur ledit châssis (1) de manière à pouvoir déplacer chacun leur(s) organe(s) de préhension dans un même plan sensiblement parallèle à la surface de la face sensiblement plane de la charge à manipuler, ces bras (2) pouvant être déplacés entre deux positions extrêmes, l'une de plus faible encombrement, l'autre de déploiement dans laquelle les bras (2) sont dans une disposition rayonnante autour du périmètre du châssis (1) de manière à couvrir une large gamme de dimensions des charges à manipuler.

Application : manipulation de charges possédant au moins une face sensiblement plane.

## Description

La présente invention concerne un dispositif pour saisir et manipuler des charges possédant au moins une face sensiblement plane, telles que des plaques ou blocs, ce dispositif comprenant des organes de préhension, par exemple à dépression ou magnétiques, portés par un châssis manipulable par un organe de levage.

Les dispositifs connus pour manipuler des charges notamment au moyen d'organes à dépression sont tous construits sur le même principe. Ces dispositifs comportent un châssis relativement encombrant pourvu d'un ou plusieurs rails porte-bras ou porte-organes à dépression. Lorsque les organes à dépression sont directement portés par le rail, ils sont montés à coulissement sur ce dernier. Les rails sont quant à eux également mobiles pour permettre un déplacement des organes de préhension suivant un axe perpendiculaire à l'axe de coulissement de ces derniers. De manière analogue, lorsque les organes de préhension sont portés par des bras, ces bras coulissent sur le rail et sont réalisés de longueur réglable pour permettre un déplacement en X et en Y des organes de préhension. Un tel déplacement en X et en Y des organes de préhension présente un certain nombre d'inconvénients. Les manipulations pour faire passer des organes de préhension d'une position à une autre sont longues et fastidieuses. Les déplacements de ces organes sont rapidement limités par construction de telle sorte que de tels dispositifs sont limités à la saisie et la manipulation de charges de formats sensiblement identiques ou relativement proches. En outre, le châssis et les bras en raison de leur encombrement, empêchent parfois la saisie de charges placées par exemple contre un mur.

Le but de la présente invention est de pallier les inconvénients précités en proposant un dispositif pour saisir et manipuler des charges dont les organes de préhension peuvent être déplacés aisément pour couvrir une large gamme de dimensions des charges à manipuler.

Un autre but de la présente invention est de proposer un dispositif dont le châssis est de dimension réduite de manière à permettre la saisie de charges difficilement accessibles, telles que celles placées contre un mur ou celles contenues à l'intérieur d'un conteneur.

Un autre but de la présente invention est de proposer un dispositif dont la conception du déplacement des bras permet à tout instant de garantir un positionnement sûr du dispositif sans risque de renversement de ce dernier.

A cet effet, l'invention a pour objet un dispositif pour saisir et manipuler des charges possédant au moins une face sensiblement plane, telles que des plaques ou blocs, du type comprenant des organes de préhension, par exemple à dépression ou magnétiques, portés par un châssis manipulable par un engin de levage, caractérisé en ce que le châssis est équipé d'au moins deux bras portant respectivement, de préférence à leur extrémité libre, au moins un organe de préhension, ces bras étant montés chacun à pivotement sur ledit châssis de manière à pouvoir déplacer chacun leur(s) organe(s) de préhension dans un même plan sensiblement parallèle à la surface de la face sensiblement plane de la charge à manipuler, ces bras pouvant être déplacés entre deux positions extrêmes, l'une de plus faible encombrement, l'autre de déploiement dans laquelle les bras sont dans une disposition rayonnante autour du périmètre du châssis de manière à couvrir une large gamme de dimensions des charges à manipuler.

Selon une forme de réalisation préférée de l'invention, le châssis est un châssis rigide dont la position de plus faible encombrement des bras est une position correspondant à un repli des bras au moins partiellement à l'intérieur, ou au voisinage, du périmètre du châssis. Les bras sont cinématiquement solidaires par l'intermédiaire d'au moins un organe de transmission qui, lors du déplacement angulaire commandé d'un bras, entraîne un déplacement angulaire dit symétrique d'au moins un autre bras pour maintenir le centre de gravité du dispositif en une position ou une pluralité de positions prédéterminées correspondant à une position d'équilibre prédéterminée du châssis par rapport au(x) point(s) d'ancrage de l'engin de levage sur le châssis.

Grâce à cette conception de déplacement des bras, l'opérateur est certain qu'à tout moment les règles de sécurité relatives au positionnement de l'ensemble du dispositif sont respectées.

L'invention sera bien comprise à la lecture de la description suivante d'un exemple de réalisation, en référence aux dessins annexés dans lesquels :
la figure 1 représente une vue en position éclatée des éléments constitutifs du dispositif objet de l'invention, une lumière de la came ayant été agrandie ;
la figure 2 représente une vue en perspective du dispositif de la figure 1 en position assemblée des éléments et à l'état replié du dispositif ;
la figure 3 représente une vue de dessus du dispositif de la figure 2 en position déployée et
la figure 4 représente une vue en coupe longitudinale d'un pivot bras/châssis.

Le dispositif, objet de l'invention, permet la saisie et la manipulation de charges possédant au moins une face sensiblement plane. Ces charges peuvent se présenter sous forme de plaques telles que des tôles, des plaques de verre, sous forme de blocs, tels que des pierres, des boîtes, des conteneurs, etc.

Ce dispositif comporte un châssis 1 manipulable par un engin de levage qui permet la saisie du dispositif et son déplacement pour le transfert des charges d'un poste de préhension à un poste de dépose. L'engin de levage peut être un bras manipulateur de robot, une grue, le dispositif constituant dans ce cas un palonnier, ou tout autre engin approprié pour assurer le déplacement du dispositif.

Le châssis 1 est un châssis de préférence rigide constitué d'un ou plusieurs éléments fixes éventuellement à positionnement réglable les uns par rapport aux autres. Ce châssis 1 est équipé d'au moins deux bras 2 qui portent respectivement à leur extrémité libre un organe de préhension 3 de la charge. Ces bras 2 sont généralement réalisés à partir de tubes, de préférence métalliques, creux. Les organes de préhension 3 sont des organes de préhension à dépression ou magnétiques. Dans les exemples représentés aux figures, le châssis 1 est équipé de quatre bras 2 qui portent chacun un organe de préhension 3 à dépression appelé parfois dans ce qui suit ventouse à dépression. Ces organes de préhension 3, en soi connus, sont généralement reliés aux bras 2 par un montage dit à rotule ou à rotule et à palpeur. Un tel montage permet à l'organe de préhension 3 de s'incliner d'un angle faible (environ 10°) dans tous les sens pour s'adapter à des surfaces de charges qui ne seraient pas parfaitement planes.

Les bras 2 sont quant à eux montés chacun à pivotement sur le châssis 1 par l'intermédiaire d'au moins un axe. Ce montage à pivotement desdits bras 2 permet auxdits bras de pouvoir déplacer chacun leur(s) organe(s) de préhension dans un même plan, encore appelé plan commun, sensiblement parallèle à la surface de la face sensiblement plane de la charge à manipuler. Un exemple d'une liaison pivot bras 2/châssis 1 est représenté à la figure 4 et sera décrit ci-après. Bien évidemment, ces bras 2, indépendamment de ce mouvement de pivotement par rapport au châssis 1, peuvent également être de longueur réglable et se présenter par exemple sous forme de bras télescopiques.

Ces bras 2 peuvent être déplacés notamment entre deux positions extrêmes, l'une de plus faible encombrement correspondant à la figure 2 dans laquelle les bras 2 sont rapprochés du châssis 1, l'autre de déploiement correspondant à la figure 3 dans laquelle les bras 2 sont dans une disposition rayonnante autour du châssis 1. Dans la position de plus faible encombrement, les bras 2 sont repliés pour pouvoir pénétrer au moins partiellement à l'intérieur du périmètre du châssis 1 ou venir se positionner au voisinage du périmètre du châssis par exemple le long d'un côté du châssis. Ces deux positions extrêmes peuvent toutefois varier à l'infini en fonction de la destination du dispositif et des charges à transporter. Toutefois, un tel montage des bras 2 sur le châssis 1 permet, lorsque les positions extrêmes des bras 2 sont optimisées, de couvrir une large gamme de dimensions de charges à manipuler. Il est à noter que, généralement, le périmètre du châssis porte-bras s'inscrit à l'intérieur d'un polygone, de préférence un quadrilatère, lesdits bras étant reliés à pivotement au châssis porte-bras par l'intermédiaire d'axes disposés de préférence aux angles du polygone. La longueur de chaque bras 2 est généralement choisie au plus légèrement supérieure à la longueur d'un côté du châssis polygonal adjacent au point pivot du bras sur ledit châssis de telle sorte que chaque bras en position repliée de plus faible encombrement ne fait au pire que légèrement saillie du châssis.

Pour faciliter le positionnement des bras 2 entre ces positions extrêmes, l'opérateur peut procéder de différentes manières. L'opérateur peut, dans une version entièrement manuelle du dispositif, régler le positionnement des bras 2 en agissant par traction ou poussée sur ces derniers. Toutefois, dans ce cas, l'opérateur n'a jamais la garantie de travailler dans des conditions sûres dans lesquelles le dispositif n'est pas en déséquilibre.

Dans une seconde version appelée semi-manuelle du dispositif, les bras 2 sont cinématiquement solidaires, par exemple deux à deux, par l'intermédiaire d'au moins un organe de transmission 8 qui, lors du déplacement angulaire commandé d'un bras 2, entraîne un déplacement angulaire dit symétrique d'au moins un autre bras pour maintenir le centre de gravité du dispositif en une position ou une pluralité de positions prédéterminées correspondant à une position d'équilibre prédéterminée du châssis 1 par rapport au(x) point(s) d'ancrage de l'engin de levage sur le châssis 1. Cet organe de transmission peut être constitué d'au moins une transmission sans fin en prise chaque fois avec une partie mobile 4A du pivot 4 solidaire du bras 2 porte-organe de préhension 3 ou avec le bras 2 lui-même, de sorte que le déplacement angulaire commandé d'un bras entraîne un déplacement angulaire symétrique d'au moins un autre bras. Ce montage permet d'assurer l'équilibre du châssis par rapport au(x) point(s) d'ancrage ou d'accrochage de l'engin de levage sur le châssis. En effet, la symétrie des bras par rapport au(x) point(s) d'ancrage est conservée. Ces bras peuvent se déplacer symétriquement par rapport à une droite telle que la droite D ou la droite D' dans la figure 3. Le positionnement et le déplacement du centre de gravité du dispositif dépendent du nombre de points d'ancrage de l'engin de levage sur le châssis 1 et bien évidemment de la position de chacun des bras. Ainsi, dans le cas où le point d'ancrage de l'engin de levage sur le châssis est unique, le centre de gravité du dispositif se situe sur une droite, voire une demi-droite, perpendiculaire au plan dans lequel se déplacent les organes de préhension et passant par le point d'ancrage de l'engin de levage sur le châssis 1. Cette demi-droite est en pratique une demi-droite verticale ayant pour origine le point d'ancrage de l'engin de levage sur le châssis et s'étendant au-dessous du châssis 1. Dans le cas de deux points d'ancrage de l'engin de levage sur le châssis 1, le centre de gravité sera situé dans un plan défini par le déplacement du segment de droite délimité par les deux points d'ancrage dans une direction perpendiculaire au plan de déplacement des organes de préhension. En pratique, ce plan est un plan vertical, voire un demi-plan vertical, délimité par le segment de droite constitué par les deux points d'ancrage de l'engin de levage sur le châssis 1.

Dans le cas d'au moins trois points d'accrochage, le centre de gravité du dispositif est situé à l'intérieur du volume défini par le déplacement de la surface correspondant au polygone formé par lesdits points d'ancrage dans une direction s'étendant perpendiculaire au plan de déplacement des organes de préhension. On garantit ainsi l'équilibre dynamique du dispositif évitant ainsi tout risque de blessures de l'opérateur situé à proximité.

A titre d'exemple, la transmission sans fin peut être constituée par une chaîne, un câble, une courroie ou similaire reliant deux bras 2 disposés de préférence de manière opposée sur le châssis 1, par exemple, les bras 21 et 22 à la figure 3, cette transmission étant enroulée d'une part sur au moins un tour et demi autour de la partie mobile 4A du pivot 4 solidaire du premier bras 21 et fixée à ce dernier et, d'autre part, sur au moins un tour et demi autour de la partie mobile 4A du pivot 4 solidaire du second bras 22 et fixée à ce dernier. D'autres montages de cette transmission peuvent être envisagés. L'organe de transmission pourrait ainsi être constitué par un ensemble de biellettes formant avec lesdits bras un parallélogramme déformable. Ainsi, le déplacement de l'un des bras 21 ou 22 entraîne automatiquement un déplacement angulaire commandé d'un autre bras. Ceci facilite les opérations de positionnement des bras devant être réalisées par l'opérateur ou par une machine. Ces bras peuvent être rendus indépendants en déplacement les uns des autres grâce à un dispositif de débrayage rapporté. L'organe de transmission 8 est alors débrayable au moyen d'un dispositif de débrayage approprié qui, dans une position donnée, inactive l'organe de transmission, rendant les bras 2 indépendants en déplacement. A titre d'exemple de dispositif de débrayage, on peut citer un dispositif agissant sur la tension ou le relâchement de l'organe de transmission constitué par un câble.

Dans une troisième version du dispositif, plus sophistiquée que les précédentes, représentée en vue éclatée à la figure 1, chaque bras porte-organe de préhension 3 est équipé d'un organe de transmission de préférence sans fin 8 en prise chaque fois avec la partie mobile 4A du pivot 4 solidaire du bras 2 ou le bras 2 lui-même, les mouvements angulaires des bras 2 étant commandés à partir d'une came rotative 9, telle qu'un plateau, pourvue de lumières 10 formant à chaque fois un chemin de came, chaque organe de transmission 8 portant un doigt 12 guidé par le chemin de guidage de la came lorsque celle-ci est animée d'un mouvement de rotation autour de son axe de manière à ce que l'on puisse déplacer simultanément lesdits bras 2 entre deux positions d'encombrement extrêmes. La came rotative 9 affecte dans ce cas, par exemple, la forme d'un disque. L'organe de transmission peut quant à lui, de manière analogue à ce qui a été décrit ci-dessus, être constitué par un câble, une courroie, etc. Il peut également être prévu que les lumières 10 de la came 9 délimitant les chemins de came comportent une zone élargie 11 à l'intérieur de laquelle, dans une position stationnaire de la came 9, le doigt 12 peut se déplacer librement dans l'espace élargi de ladite zone 11 de manière à pouvoir déplacer angulairement chaque bras 2 indépendamment les uns des autres. Ce réglage peut être intéressant dans le cas d'une manipulation et d'une saisie de charges de forme complexe. Dans cette troisième version, le déplacement des bras peut être réalisé symétrique par rapport à un axe vertical correspondant à l'axe vertical sensiblement médian du châssis. Ces bras peuvent occuper un grand nombre de positions tout en maintenant le châssis en position d'équilibre lorsqu'il est manipulé par un engin de levage. Dans les versions décrites ci-dessus, les organes de transmission peuvent par exemple être disposés à l'intérieur de gaines susceptibles d'être intégrées à l'intérieur de la structure du châssis et éventuellement à l'intérieur du pivot 4 de manière à être complètement masqués.

Pour faciliter le travail de l'opérateur et en particulier supprimer toute opération de réglage du positionnement des bras 2, la came 9, entraînée manuellement ou automatiquement en rotation, est susceptible d'occuper au moins une position d'arrêt prédéterminée correspondant à un positionnement donné des bras 2 porte-organe de préhension 3. La ou les positions d'arrêt prédéterminées de la came correspondent à des positions les plus fréquemment utilisées des bras 2. Dans le cas d'un entraînement automatique de la came, au moyen par exemple d'un moteur, les positions d'arrêt du moteur prédéterminées correspondent à des positions données des bras 2.

Lorsqu'une position angulaire des bras 2 a été réglée selon l'un des modes de réalisation précités, il est important que le bras 2 ne se dérègle pas, notamment lorsque, par inadvertance, l'opérateur touche ledit bras 2. Pour ce faire, le pivot 4 entre châssis 1 et bras 2 comporte un frein 6 pour maintenir le bras 2 dans une position angulaire choisie par l'opérateur. Un exemple de pivot 4 est représenté à la figure 4. Ce pivot 4 est, de manière en soi connue, constitué d'au moins deux parties, l'une 4A mobile solidaire du bras 2 porte-organe de préhension 3, l'autre 4B fixe solidaire du châssis 1. Un frein 6, tel qu'une rondelle Belleville, est inséré entre les parties fixe 4B et mobile 4A du pivot 4.

Dans un mode de réalisation particulier de l'invention, les organes de préhension 3 sont des ventouses à dépression activées par une action de vide fournie par un bloc dépresseur 7 (figures 1 et 2) porté par le châssis 1, ce bloc dépresseur 7 étant réglable en position à l'intérieur du polygone du châssis 1 pour assurer l'équilibre statique du dispositif. Grâce à ce réglage en position du bloc dépresseur 7 sur le châssis 1, il est possible d'utiliser pour un même châssis des blocs dépresseurs de conception, de construction et de poids différents en fonction de la destination du dispositif. Ce bloc dépresseur 7 est par exemple installé sur un tiroir coulissant entre des rails-glissières ménagés sous une platine dudit châssis 1. La platine du châssis 1 sert d'interface entre les organes de préhension et l'engin de levage. Elle peut être équipée par exemple sur sa face supérieure d'un anneau permettant à l'engin de levage de saisir ledit châssis 1. Le châssis 1 comporte également un tableau de commande 14 équipé d'organes de commande, tels que des boutons, pour assurer le fonctionnement du dispositif et éventuellement celui de l'engin de levage. Ce tableau de commande peut être installé de manière amovible sur ledit châssis 1.

Dans ce mode de réalisation et comme le montre la figure 4, les pivots entre bras 2 et châssis 1 sont creux pour intégrer des conduits 13A, 13B entre organe de préhension 3 à dépression et bloc dépresseur 7. Ces conduits sont ainsi complètement protégés et ne peuvent en aucun cas être endommagés. Le conduit 13B provenant du bloc dépresseur 7 est relié, dans la partie fixe 4B du pivot 4, à un raccord tournant 5 représenté à la figure 4. Un autre conduit 13A relié à l'organe de préhension 3 est également raccordé audit raccord tournant 5.

Bien évidemment, l'invention ne se limite pas aux formes de réalisation précitées mais englobe au contraire un grand nombre d'autres modes de réalisation de l'invention restant dans le cadre de la présente invention.

## Revendications

1. Dispositif pour saisir et manipuler des charges possédant au moins une face sensiblement plane, telles que des plaques ou blocs, du type comprenant des organes de préhension, par exemple à dépression ou magnétiques, portés par un châssis (1) manipulable par un engin de levage,
caractérisé en ce que le châssis (1) est équipé d'au moins deux bras (2) portant respectivement, de préférence à leur extrémité libre, au moins un organe de préhension (3), ces bras (2) étant montés chacun à pivotement (4) sur ledit châssis (1) de manière à pouvoir déplacer chacun leur(s) organe(s) de préhension dans un même plan sensiblement parallèle à la surface de la face sensiblement plane de la charge à manipuler, ces bras (2) pouvant être déplacés entre deux positions extrêmes, l'une de plus faible encombrement, l'autre de déploiement dans laquelle les bras (2) sont dans une disposition rayonnante autour du périmètre du châssis (1) de manière à couvrir une large gamme de dimensions des charges à manipuler.

2. Dispositif selon la revendication 1,
caractérisé en ce que le châssis est un châssis rigide dont la position de plus faible encombrement des bras (2) est une position correspondant à un repli des bras (2) au moins partiellement à l'intérieur, ou au voisinage, du périmètre du châssis (1).

3. Dispositif selon la revendication 1,
caractérisé en ce que les bras (2) sont cinématiquement solidaires par l'intermédiaire d'au moins un organe de transmission (8) qui, lors du déplacement angulaire commandé d'un bras (2), entraîne un déplacement angulaire dit symétrique d'au moins un autre bras pour maintenir le centre de gravité du dispositif en une position ou une pluralité de positions prédéterminées correspondant à une position d'équilibre prédéterminée du châssis (1) par rapport au(x) point(s) d'ancrage de l'engin de levage sur le châssis (1).

4. Dispositif selon l'une des revendications 1 à 3,
caractérisé en ce que l'organe de transmission (8) est débrayable au moyen d'un dispositif de débrayage approprié qui, dans une position donnée, inactive l'organe de transmission, rendant les bras (2) indépendants en déplacement.

5. Dispositif selon l'une des revendications 1 à 4,
caractérisé en ce que l'organe de transmission (8) est constitué d'au moins une transmission sans fin en prise chaque fois avec le bras (2) et/ou la partie mobile (4A) d'un pivot (4) solidaire du bras (2) porte-organe de préhension (3).

6. Dispositif selon l'une des revendications 1 à 5,
caractérisé en ce que les mouvements angulaires des bras (2) sont commandés à partir d'une came (9) rotative, telle qu'un plateau, pourvue de lumière (10) formant à chaque fois un chemin de came, chaque organe de transmission (8) portant un doigt (12) guidé par le chemin de guidage de la came lorsque celle-ci est animée d'un mouvement de rotation autour de son axe de manière à ce que l'on puisse déplacer simultanément lesdits bras (2) entre deux positions d'encombrement extrêmes.

7. Dispositif selon la revendication 6,
caractérisé en ce que les lumières (10) de la came (9) délimitant les chemins de came comportent une zone élargie (11) à l'intérieur de laquelle, dans une position stationnaire de la came (9), le doigt (12) peut se déplacer librement dans l'espace élargi de ladite zone (11) de manière à pouvoir déplacer angulairement chaque bras (2) indépendamment les uns des autres.

8. Dispositif selon la revendication 6,
caractérisé en ce que la came (9), entraînée manuellement ou automatiquement en rotation, est susceptible d'occuper au moins une position d'arrêt prédéterminée correspondant à un positionnement donné des bras (2) porte-organe de préhension (3).

9. Dispositif selon l'une des revendications 1 à 8,
caractérisé en ce que le pivot (4) entre châssis (1) et bras (2) comporte un frein (6) pour maintenir le bras (2) dans une position angulaire choisie par l'opérateur.

10. Dispositif selon l'une des revendications 1 à 9,
caractérisé en ce que le périmètre du châssis porte-bras s'inscrit à l'intérieur d'un polygone, de préférence un quadrilatère, lesdits bras étant reliés à pivotement au châssis porte-bras par l'intermédiaire d'axes disposés de préférence aux angles du polygone, la longueur de chaque bras (2) étant choisie au plus légèrement supérieure à la longueur d'un côté du châssis polygonal adjacent au point pivot du bras sur ledit châssis de telle sorte que chaque bras, en position repliée de plus faible encombrement, ne fait au pire que légèrement saillie du châssis.

11. Dispositif selon l'une des revendications 1 à 10,
caractérisé en ce que le pivot (4) entre bras (2) et châssis (1) est creux pour intégrer des conduits (13A, 13B) entre organe de préhension (3) à dépression et bloc dépresseur (7).
